# EUROPÄISCHE PATENTSCHRIFT

(11) **EP 3 128 272 B1**
(45) Veröffentlichungstag und Bekanntmachung des Hinweises auf die Patenterteilung: **16.06.2021**
(21) Anmeldenummer: 16183059.1
(22) Anmeldetag: 05.08.2016
(51) Int. Cl.: F25D 25/02

(54) **EINLEGEPLATTE FÜR EIN KÜHL- UND/ODER GEFRIERGERÄT**
INSERT PANEL FOR A FRIDGE AND/OR A FREEZER
PLAQUE D'INSERTION POUR UN REFRIGERATEUR ET/OU UN CONGELATEUR

(30) Priorität: 06.08.2015 DE 102015010694; 23.09.2015 DE 102015012307
(43) Veröffentlichungstag der Anmeldung: 08.02.2017
(73) Patentinhaber: Liebherr-Hausgeräte Ochsenhausen GmbH, 88416 Ochsenhausen (DE)
(72) Erfinder: Gerner, Jürgen, 88477 Schwendi (DE)
(74) Vertreter: Herrmann, Uwe

(56) Entgegenhaltungen:
- EP-A2- 2 375 203
- CN-A- 101 063 584
- DE-A1-102010 003 453
- US-A1- 2012 228 252

## Beschreibung

Die vorliegende Erfindung betrifft eine Einlegeplatte für ein Kühl- und/oder Gefriergerät sowie ein Kühl- und/oder Gefriergerät mit dieser Einlegeplatte.

Aus dem Stand der Technik ist es bekannt, in Kühl- und/oder Gefriergeräten Trennplatten vorzusehen, die bei unterschiedlichen Temperaturen betriebene Kompartimente voneinander trennen. Dabei ist es des Weiteren bekannt, auf der einer Oberfläche dieser Trennplatte eine Glasscheibe anzuordnen, auf der ein Kühlgut abgelegt werden kann. Diese Glasscheibe kann von einem Benutzer entnommen werden und mit einer mindestens eine Vertiefung aufweisenden Platte ersetzt werden. Die Vertiefung wird dann dazu genutzt Flaschen oder in ihren Außenabmessungen ähnlich ausgestaltete Kühlgüter derart darin einzubringen, dass diese nicht bereits bei einer kleinen Berührung wegrollen. Die Flaschen oder in ihrer Grundstruktur ähnliche Kühlgüter werden also in die dafür vorgesehene Vertiefung gelegt.

Es ist nicht zwingenderweise notwendig, dass die Einlegeplatte auf der Trennplatte aufliegt. Die Einlegeplatte kann ebenso gut an dem Boden eines Kühlraums oder in einer Einschubvorrichtung des Kühl- und/oder Gefriergeräts vorgesehen sein.

Bei einem Wechsel von einer ebenen Einlegeplatte hin zu einer Einlegeplatte, die mindestens eine Vertiefung zum Aufnehmen einer Flasche oder dergleichen aufweist, ist jedoch die jeweils nicht mehr genutzte andere Einlegeplatte aus dem Kühl- und/oder Gefriergerät zu entnehmen und an einem separaten Ort zwischenzulagern. Dies ist für den Nutzer, der einen Tausch der Einlegeplatte vornimmt lästig, da er einen entsprechenden Ablageort der gerade nicht genutzten Einlegeplatte vorsehen muss. Demnach ist also davon auszugehen, dass der Nutzer einen normalerweise vorteilhaften Wechsel der Einlegeplatten hinsichtlich des erhöhten Aufwands nur verzögert wahrnehmen wird oder gar komplett übergehen wird. Dies vermindert die eigentlich vorhandene theoretische Funktionalität des Kühl und/oder Gefriergeräts, da dessen Funktionalität nicht voll ausgenutzt wird

Dokumente DE102010003453, US2012/228252, CN101063584 und EP2375203 offenbaren Einlegeplatten für ein Kühl- und/oder Gefriergerät.

Die vorliegende Erfindung ist im unabhängigen Anspruch 1 offenbart. Weitere Ausführungen sind in den abhängigen Ansprüchen offenbart.

Demnach umfasst die Einlegeplatte für ein Kühl- und/oder Gefriergerät, die zum Einlegen in einem Kühlraum eines Kühl- und/oder Gefriergeräts ausgebildet ist, eine an einer flächigen Seite der Einlegeplatte angeordnete erste eben ausgeformte Oberflächenseite zum Anordnen oder Ablegen eines Kühlguts, und eine zweite Oberflächenseite, die der ersten Oberflächenseite gegenüber liegt und mit mindestens einer Vertiefung versehen ist.

Durch Vorsehen der beiden unterschiedlich konturierten flächigen Seiten der Einlegeplatte kann diese beidseitig verwendet werden. Ist beispielsweise eine Vielzahl von Flaschen in dem Kühlraum des Kühl- und/oder Gefriergeräts unterzubringen, kann die erfindungsgemäße Einlegeplatte durch Wenden so angeordnet werden, dass die entsprechende Oberflächenseite mit der mindestens einen Vertiefung nach oben ausgerichtet ist. Die Flaschen oder ähnlich ausgeformte Kühlgüter mit einem im Wesentlichen zylindrischen Grundaufbau können so einfach in die Vertiefung eingelegt werden. Ein unbeabsichtigtes Wegrollen des in die Vertiefung eingelegten Kühlguts wird demnach unterbunden.

Weiter vorteilhaft an der erfindungsgemäßen Einlegeplatte ist, dass der Schritt des Zwischenlagerns einer Einlegeplatte entfällt, sodass die Funktionalität für den Nutzer weiter erhöht wird.

Ist nach Einbringen von weiterem Kühlgut die Einlegeplatte wieder mit einer ebenen Oberflächenseite von Vorteil, so kann diese einfach durch Wenden der erfindungsgemäßen Einlegeplatte erhalten werden.

Die Einlegeplatte weist dabei typischerweise zwei einander gegenüberliegende flächige Seiten, zwei Stirnflächen und zwei Seitenflächen auf. Die flächigen Seiten sind dabei in ihrer Fläche die beiden größten Seiten der Einlegeplatte.

Die mindestens eine Vertiefung ist in ihrer Form lediglich dadurch beschränkt, dass sie eine zur Einlegeplatte konkave Form aufweist, die zum Einlegen einer Flasche oder einer teilweisen Außenkontur der Flasche oder eines anderen Kühlguts mit vorzugsweise zylindrischem Erscheinungsbild geeignet ist.

Nach einer Fortbildung der Erfindung ist die mindestens eine Vertiefung dazu ausgelegt, eine Flasche oder einen Teil einer Außenkontur einer Flasche oder eines anderen Kühlguts aufzunehmen.

Gemäß der Erfindung umfasst die Einlegeplatte mehrere Schichten, von denen eine erste Schicht eine ebene plattenartige Form mit zwei eben ausgebildeten flächigen Seiten aufweist und eine zweite Schicht, die mindestens eine Vertiefung aufweist. Dabei ist nicht notwendig, dass die beiden Schichten jeweils die gleiche Fläche einnehmen.

Die Einlegeplatte besitzt also einen mehrschichtigen Aufbau, wobei die erste ebene Oberflächenseite von einer ersten Schicht und die die Vertiefung aufweisende zweite Oberflächenseite von einer zweiten Schicht gebildet sind.

Dabei weist die zweite Schicht eine der mindestens einen Vertiefung gegenüberliegenden Seite auf, die eben ausgebildet ist und mit einer Schnappverbindung an der ersten Schicht befestigt ist.

Gemäß der Erfindung ist der Wechsel von der ersten ebenen Oberflächenseite der Einlegeplatte zu der Oberflächenseite der Einlegeplatte zu der zweiten Oberflächenseite der Einlegeplatte mit der mindestens einen Vertiefung durch Wenden der Einlegeplatte erreichbar.

Als Wenden kann dabei ein Drehen der Einlegeplatte um 180° entlang einer in der Plattenebene der Einlegeplatte liegenden Drehachse angesehen werden, sodass eine vormals nach oben gerichtete Oberflächenseite nach unten orientiert ist. Dementsprechend ist eine vormals nach unten orientierte Oberflächenseite nun nach oben orientiert.

Gemäß der Erfindung ist die erste Schicht der Einlegeplatte aus Glas und die zweite Schicht aus Holz, Aluminium, Glas, Edelstahl und/oder Kunststoff.

Darüber hinaus betrifft die vorliegende Erfindung einen Kühl- und/oder Gefrierschrank, der eine Einlegeplatte nach einer der vorstehend beschriebenen Ausführungen und eine Trennplatte zum Unterteilen des Kühlraums in verschiedene Kühlzonen umfasst. Die Trennplatte weist dabei eine Ausnahme zum bündigen Aufnehmen der Einlegeplatte auf, sodass bei einer ersten Orientierung der Einlegeplatte die ebene Oberflächenseite bündig mit der Trennplatte verläuft, und bei einer zweiten Orientierung die zweite Oberflächenseite mit der mindestens einen Vertiefung zum Anordnen oder Ablegen eines Kühlguts genutzt werden kann.

Gemäß einer Fortbildung des erfindungsgemäßen Kühl- und/oder Gefriergeräts weist die Trennplatte eine Aussparung zur Aufnahme der Einlegeplatte auf, die dem Negativ der zweiten Oberflächenseite der Einlegeplatte entspricht. Die Kontur der Ausnahme entspricht dem Negativ der zweiten Oberflächenseite der Einlegeplatte, sodass bei einem Nutzen der ersten ebenen Oberflächenseite die zweite Oberflächenseite, die nicht genutzt wird, passgenau in die Ausnahme der Trennplatte einbringbar ist. Dies verstärkt den Sitz der Einlegeplatte in der Ausnahme der Trennplatte.

Vorzugsweise ist bei dem erfindungsgemäßen Kühl- und/oder Gefrierschrank die Ausnahme der Trennplatte dazu ausgelegt, sowohl die erste Oberflächenseite als auch die zweite Oberflächenseite derart aufzunehmen, dass ein Kühlgut auf der Einlegeplatte abgelegt werden kann und dass ein bündiger Übergang von Trennplatte auf den Randbereich der Einlegeplatte gewährleistet ist.

Dem Fachmann ist klar, dass eine Trennplatte auch einen Boden des Kühl- und/oder Gefriergeräts darstellen kann. Die Trennplatte kann auch mit den sich aus ihr ergebenden Vorteilen ohne Trennplatte in einem Kühl- und/oder Gefriergerät genutzt werden. Beispielsweise kann diese in einem Boden des Kühl- und/oder Gefriergeräts eingesetzt werden oder über Haltevorrichtungen an den Seitenwänden des Kühlraums eingeschoben werden.

Dabei ist auch denkbar, dass die mindestens eine Vertiefung zur Aufnahme einer Flasche oder dergleichen aus Kunststoff gefertigt ist und beispielsweise mit Hilfe eines Spritzgussverfahrens hergestellt wird. Alternativ können diese Vertiefungen bzw. diese Elemente auch aus Holz, Aluminium-Strangpressprofilen oder Edelstahlblech hergestellt werden.

Gemäß der Erfindung ist die mindestens eine Vertiefung aufweisende zweite Schicht auch mit Hilfe einer Schnappverbindung an der ersten Schicht befestigt.

An dieser Stelle wird darauf hingewiesen, dass der Begriff "Kühlraum" nicht nur das Kühlkompartiment umfasst, sondern grundsätzlich auch das Gefrierfach mit einschließt, wenngleich eine bevorzugte Ausgestaltung der Erfindung in der Unterteilung des Kühlkompartimentes in zwei oder mehr als zwei Kompartimente besteht, die bei unterschiedlichen Temperaturen > 0 °C betrieben werden. Nachfolgend werden anhand von Zeichnungen verschiedener Ausführungsformen der Erfindung weitere Vorteile und Merkmale der erfindungsgemäßen Einlegeplatte und des erfindungsgemäßen Kühl- und/oder Gefriergeräts offenbart. Es zeigen:
- Fig. 1:: eine perspektivische Darstellung einer Trennplatte und einer darin eingelegten erfindungsgemäßen Einlegeplatte,
- Fig. 2:: eine perspektivische Darstellung der beiden Oberflächenseiten der erfindungsgemäßen Einlegeplatte,
- Fig. 3:: eine Detailansicht der zweiten Oberflächenseite der erfindungsgemäßen Einlegeplatte,
- Fig. 4:: eine Schnittansicht der Einlegeplatte zur Darstellung eines schichtweisen Aufbaus gemäß eines Beispiels, das nicht ein Teil der vorliegenden Erfindung ist, und
- Figs. 5(a)-(c):: unterschiedliche Ausführungsformen der zweiten Oberflächenseite der erfindungsgemäßen Einlegeplatte.

Fig. 1 zeigt die erfindungsgemäße Einlegeplatte 1, die in eine Ausnahme einer horizontalen Trennplatte 8 eingelegt ist. Dabei bildet die erste ebene Oberflächenseite der Einlegeplatte 1 eine bündige Ebene mit der entsprechenden Seite der Trennplatte 8. In diesem Zustand bildet die Trennplatte 8 zusammen mit der Einlegeplatte 1 eine gemeinsame Fläche, sodass darauf Kühlgüter platziert werden können.

Die Trennplatte 8, die ein wärmedämmendes Material aufweist, wie beispielsweise eine Ausschäumung, dient in einem Kühlraum eines Kühl- und/oder Gefriergeräts dazu, diesen in bei unterschiedlichen Temperaturen betriebene Kompartimente zu unterteilen. Dabei ist es denkbar, dass sich oberhalb der Trennplatte ein Kühlkompartiment und unterhalb der Trennplatte ein Kaltlagerfach befindet.

Fig. 2 zeigt die beiden unterschiedlich ausgeformten Oberflächenseiten der Einlegeplatte 1. Im linken Teil der Darstellung erkennt man die erste eben ausgeformte Oberflächenseite 2, auf der rechten Seite der Darstellung die durch Wenden der Einlegeplatte 1 erhaltene zweite Oberflächenseite 3, die mindestens eine Vertiefung 4 zum Aufnehmen eines Kühlguts bzw. dem Teil einer Außenkontur einer Flasche oder einer Dose versehen ist.

Durch diese unterschiedlich ausgeformten Oberflächenseiten der Einlegeplatte 1 ist es möglich die Einlegeplatte 1 je nach gewünschtem Anforderungsprofil entsprechend in der Ausnahme der Trennplatte 8 auszurichten.

Fig. 3 zeigt eine vergrößerte Darstellung der zweiten Oberflächenseite 3 mit der mindestens einen Vertiefung 4. Gemäß der dargestellten Ausführungsform weist die zweite Oberflächenseite 3 eine Vielzahl von Vertiefungen 4 auf, die in zwei Reihen angeordnet sind. Dabei ist jede der mehreren Vertiefungen 4 dazu ausgelegt, eine Getränkedose derart aufzunehmen, dass diese auch bei einer kleinen Berührung in ihrer jeweiligen Vertiefung 4 verbleibt.

Zudem erkennt man den Schnitt A - A, dessen Ansicht schematisch in Fig. 4 dargestellt ist.

Fig. 4 zeigt ein Beispiel eines mehrschichtigen Aufbaus der Einlegeplatte 1. Dieses Beispiel ist nicht ein Teil der vorliegenden Erfindung, weil gemäß der Erfindung die mindestens eine Vertiefung aufweisende zweite Schicht (6) mit Hilfe einer Schnappverbindung an der ersten Schicht (5) befestigt ist. Man erkennt, dass die Vertiefung 4 im Wesentlichen eine zur Einlegeplatte konkave Grundform aufweist, sodass ein Kühlgut wie eine Dose oder eine Flasche darin Halt findet. Eine erste Schicht 5 wird zur Bildung der ersten eben ausgeformten Oberflächenseite 2 herangezogen. Über eine Klebeschicht 7 ist in diesem Beispiel, das nicht ein Teil der Erfindung ist, die zweite Schicht 6 zur Bildung der die mindestens eine Vertiefung 4 aufweisenden zweiten Oberflächenseite 3 gebildet.

Figs. 5(a) bis 5(c) zeigen jeweils unterschiedliche Ausführungsformen der zweiten Oberflächenseite 3.

Fig. 5(a) zeigt beispielsweise einen Typ einer Vertiefung 4, der zum Aufnehmen einer Weinflasche oder eines anderen länglichen Kühlguts mit im Wesentlichen zylinderförmiger Außenform geeignet ist. Die Vertiefung 4 ist dabei eine rundliche Ausnehmung, die sich in einer Längsrichtung erstreckt. Mehrere dieser Vertiefungen grenzen dabei aneinander an, um mehrere entsprechend ausgeformte Kühlgüter nebeneinander aufzunehmen.

Fig. 5(b) zeigt dabei einen Typ einer Vertiefung 4, der zum Aufnehmen einer Dose oder eines entsprechend ausgeformten Kühlguts geeignet ist. Die mehreren Vertiefungen 4 sind dabei zeilenweise angeordnet, wobei in jeder Zeile mehrere Vertiefungen 4 nebeneinander angrenzend angeordnet sind.

In der Fig. 5(c) sind die Vertiefungen auf der zweiten Oberflächenseite 3 durch Rippen 41 geschaffen, sodass aus Sicht der sich von der zweiten Oberflächenseite 3 abhebenden Rippen 41 ein zwischen den Rippen 41 gebildeter Raum als Vertiefung 4 angesehen wird. Die nebeneinander angeordneten Rippen 41 bilden also eine auf die Einlegeplatte 1 bezogene konkave Ausnehmung, die als Vertiefung 4 angesehen wird. In diese Vertiefungen 4 kann demnach eine Flasche oder ein anderer Gegenstand eingebracht werden, dessen Verrückung mit Hilfe der Rippen 41 bzw. der durch die Rippen 41 gebildeten Vertiefung 4 gehemmt wird.

An dieser Stellt wird darauf hingewiesen, dass eine Vertiefung 4 im Sinne der Erfindung jegliche konkave Formgestaltung umfasst, die ein Aufnehmen eines Kühlguts ermöglicht.

Ein Vorteil der Erfindung besteht darin, dass durch Wenden der erfindungsgemäßen Einlegeplatte 1 unterschiedlich konturierte Oberflächenseiten 2, 3 zur Aufnahme oder zum Ablegen eines Kühlguts geschaffen werden. Dabei ist es nicht erforderlich eine spezifisch ausgeformte Einlegeplatte vorzusehen und diese zwischenzulagern.

## Patentansprüche

1. Einlegeplatte (1) für ein Kühl- und/oder Gefriergerät, die zum Einlegen in einen Kühlraum eines Kühl- und/oder Gefriergeräts ausgebildet ist, um ein Kühlgut darauf anzuordnen oder abzulegen, umfassend: eine an einer flächigen Seite der Einlegeplatte (1) angeordnete erste eben ausgeformte Oberflächenseite (2) zum Anordnen oder Ablegen eines Kühlguts, und eine zweite Oberflächenseite (3), die der ersten Oberflächenseite (2) gegenüberliegt und mit mindestens einer Vertiefung (4) versehen ist, wobei die Einlegeplatte (1) mehrere Schichten (5, 6) umfasst, von denen eine erste Schicht (5) eine ebene plattenartige Form mit zwei eben ausgebildeten flächigen Seiten aufweist und zur Bildung der ersten eben ausgeformten Oberflächenseite (2) herangezogen wird und eine zweite Schicht (6), die die mindestens eine Vertiefung (4) aufweist und zur Bildung der die mindestens eine Vertiefung aufweisenden zweiten Oberflächenseite (3) herangezogen wird, und wobei der Wechsel von der ersten ebenen Oberflächenseite (2) der Einlegeplatte (1) zu der zweiten Oberflächenseite (3) der Einlegeplatte (1) mit der mindestens einen Vertiefung (4) durch Wenden der Einlegeplatte (1) erreichbar ist, wobei die erste Schicht (5) der Einlegeplatte (1) aus Glas ist und die zweite Schicht (6) Kunststoff umfasst, **dadurch gekennzeichnet, dass** die mindestens eine Vertiefung aufweisende zweite Schicht (6) mit Hilfe einer Schnappverbindung an der ersten Schicht (5) befestigt ist.

2. Einlegeplatte (1) nach Anspruch 1, wobei die mindestens eine Vertiefung (4) dazu ausgelegt ist, eine Flasche oder einen Teil einer Außenkontur einer Flasche oder eines anderen Kühlguts aufzunehmen.

3. Einlegeplatte (1) nach Anspruch 1 oder 2, wobei das Wenden ein Drehen der
Einlegeplatte (1) um 180° entlang einer in der Plattenebene der Einlegeplatte (1) liegenden Drehachse ist, so dass eine vormals nach oben gerichtete Oberflächenseite (2, 3) nach unten orientiert ist.

4. Kühl- und/oder Gefriergerät, umfassend: eine Einlegeplatte (1) nach einem der vorhergehenden Ansprüche, und eine Trennplatte (8) zum Unterteilen des Kühlraums in verschiedene Kühlzonen, wobei die Trennplatte (8) eine Ausnahme zum bündigen Aufnehmen der Einlegeplatte (1) aufweist, so dass bei einer ersten Orientierung der Einlegeplatte (1) die ebene Oberflächenseite (2) bündig mit der Trennplatte (8) verläuft, und bei einer zweiten Orientierung die zweite Oberflächenseite (3) mit der mindestens einen Vertiefung (4) zum Anordnen oder Ablegen eines Kühlguts genutzt werden kann.

5. Kühl- und/oder Gefriergerät nach Anspruch 4, wobei die Trennplatte (8) eine Aussparung zur Aufnahme der Einlegeplatte (1) aufweist, die dem Negativ der zweiten Oberflächenseite (3) der Einlegeplatte (1) entspricht.

6. Kühl- und/oder Gefriergerät nach einem der Ansprüche 4 oder 5, wobei die Ausnahme der Trennplatte (8) dazu ausgelegt ist, sowohl die erste Oberflächenseite (2) als auch die zweite Oberflächenseite (3) derart aufzunehmen, dass ein Kühlgut auf der Einlegeplatte (1) abgelegt werden kann und dass ein bündiger Übergang von Trennplatte (8) auf den Randbereich der Einlegeplatte (1) gewährleistet ist.

## Claims

1. Insert plate (1) for a fridge and/or freezer, which plate is configured for insertion into a cooling chamber of a fridge and/or freezer, in order for refrigerated goods to be arranged or deposited thereon, comprising: a first flat surface side (2) that is arranged on a planar side of the insert plate (1) and is intended for the arrangement or depositing of refrigerated goods, and a second surface side (3) which is opposite the first surface side (2) and is provided with at least one depression (4), wherein the insert plate (1) comprises a plurality of layers (5, 6), a first layer (5) of which has a flat plate-like shape comprising two flat planar sides and is used for forming the first flat surface side (2), and a second layer (8) which comprises the at least one depression (4) and is used for forming the second surface side (3) that comprises the at least one depression, and wherein the change from the first flat surface side (2) of the insert plate (1) to the second surface side (3) of the insert plate (1) comprising the at least one depression (4) can be achieved by turning the insert plate (1), wherein the first layer (5) of the insert plate (1) is made of glass, and the second layer (6) comprises plastics material, **characterised in that** the second layer (6) comprising at least one depression is fastened to the first layer (5) by means of a snap connection.

2. Insert plate (1) according to claim 1, wherein the at least one depression (4) is configured to receive a bottle or a part of an outer contour of a bottle or of other refrigerated goods.

3. Insert plate (1) according to claim 1 or 2, wherein the turning is a rotation of the insert plate (1) about 180° along an axis of rotation lying in the plate plane of the insert plate (1), such that a surface side (2, 3) previously oriented upwards is oriented downwards.

4. Fridge and/or freezer, comprising: an insert plate (1) according to any of the preceding claims, and a separating plate (8) for dividing the cooling chamber into different cooling zones, wherein the separating plate (8) comprises a cut-out for receiving the insert plate (1) in a flush manner, such that, in a first orientation of the insert plate (1) the flat surface side (2) extends flush with the separating plate (8), and in a second orientation the second surface side (3) comprising the at least one depression (4) can be used for arrangement or depositing of refrigerated goods.

5. Fridge and/or freezer according to claim 4, wherein the separating plate (8) comprises a cut-out for receiving the insert plate (1), which corresponds to the negative of the second surface side (3) of the insert plate (1).

6. Fridge and/or freezer according to claim 4 or 5, wherein the cut-out of the separating plate (8) is configured to receive both the first surface side (2) and the second surface side (3) such that refrigerated goods can be deposited on the insert plate (1) and that a flush transition from the separating plate (8) to the edge region of the insert plate (1) is ensured.

## Revendications

1. Plaque d'insertion (1) pour un appareil de réfrigération et/ou de congélation, qui est réalisée pour être insérée dans un espace réfrigéré d'un appareil de réfrigération et/ou de congélation pour disposer ou déposer dessus un produit à réfrigérer, comprenant : un premier côté de surface (2) formé de manière plane disposé sur un côté plat de la plaque d'insertion (1), pour disposer ou déposer un produit à réfrigérer, et un deuxième côté de surface (3), qui fait face au premier côté de surface (2) et est pourvu d'au moins un creux (4), dans laquelle la plaque d'insertion (1) comprend plusieurs couches (5, 6), dont une première couche (5) présente une forme plane de type plaque avec deux côtés plats réalisés de manière plane et est prise en compte pour former le premier côté de surface (2) formé de manière plane, et une deuxième couche (6) présente l'au moins un creux (4) et est prises en compte pour former le deuxième côté de surface (3) présentant l'au moins un creux, et dans laquelle le passage depuis le premier côté de surface (2) plan de la plaque d'insertion (1) vers le deuxième côté de surface (3) de la plaque d'insertion (1) avec l'au moins un creux (4) peut être atteint en retournant la plaque d'insertion (1), dans laquelle la première couche (5) de la plaque d'insertion (1) est en verre et la deuxième couche (6) comprend de la matière plastique, **caractérisée en ce que** la deuxième couche (6) présentant l'au moins un creux est fixée à l'aide d'une liaison à déclic sur la première couche (5).

2. Plaque d'insertion (1) selon la revendication 1, dans laquelle l'au moins un creux (4) est conçu pour recevoir une bouteille ou une partie d'un contour extérieur d'une bouteille ou d'un autre produit à réfrigérer.

3. Plaque d'insertion (1) selon la revendication 1 ou 2, dans laquelle le retournement est une rotation de la plaque d'insertion (1) de 180° le long d'un axe de rotation situé dans le plan de plaque de la plaque d'insertion (1) de sorte qu'un côté de surface (2, 3) dirigé auparavant vers le haut est orienté vers le bas.

4. Appareil de réfrigération et/ou de congélation, comprenant : une plaque d'insertion (1) selon l'une quelconque des revendications précédentes, et une plaque de séparation (8) pour diviser l'espace réfrigéré en différentes zones réfrigérées, dans lequel la plaque de séparation (8) présente une partie enlevée pour recevoir en affleurement la plaque d'insertion (1) de sorte que pour une première orientation de la plaque d'insertion (1), le côté de surface (2) plan s'étend en affleurement avec la plaque de séparation (8) et, pour une deuxième orientation, le deuxième côté de surface (3) avec l'au moins un creux (4) peut être utilisé pour disposer ou déposer un produit à réfrigérer.

5. Appareil de réfrigération et/ou de congélation selon la revendication 4, dans lequel la plaque de séparation (8) présente un évidement pour recevoir la plaque d'insertion (1), qui correspond au négatif du deuxième côté de surface (3) de la plaque d'insertion (1).

6. Appareil de réfrigération et/ou de congélation selon l'une quelconque des revendications 4 ou 5, dans lequel la partie enlevée de la plaque de séparation (8) est conçue pour recevoir à la fois le premier côté de surface (2) et le deuxième côté de surface (3) de telle manière qu'un produit à réfrigérer peut être déposé sur la plaque d'insertion (1) et qu'un transfert en affleurement de la plaque de séparation (8) sur la zone de bord de la plaque d'insertion (1) est assuré.
